# EUROPÄISCHE PATENTSCHRIFT

(11) **EP 0 124 727 B1**
(45) Veröffentlichungstag und Bekanntmachung des Hinweises auf die Patenterteilung: **03.06.1987**
(21) Anmeldenummer: 84102818.6
(22) Anmeldetag: 15.03.1984
(51) Int. Cl.: F15B 15/26, F15B 15/14, F15B 15/28, F15B 15/02, F16J 10/02

(54) **Arbeitszylinder**
Working cylinder
Cylindre de travail

(30) Priorität: 06.04.1983 DE 8310037 U
(43) Veröffentlichungstag der Anmeldung: 14.11.1984
(73) Patentinhaber: ROBERT BOSCH GMBH, 70442 Stuttgart (DE)
(72) Erfinder: Kleinknecht, Erich, Dipl.-Ing., D-7144 Asperg (DE); Pinter, Richard, D-7141 Möglingen (DE); Slowak, Diether, Dipl.-Ing., D-7141 Schwieberdingen (DE)

## Beschreibung

Die Erfindung geht aus von einem Arbeitszylinder nach der Gattung des Hauptanspruchs 1. Mit der Bremseinrichtung wird bei dem bekannten Arbeitszylinder erreicht, dass die Kolbenstange einigermassen genau in einer bestimmten Stellung festgebremst werden kann. Dazu erhält die Bremseinrichtung ein Signal in Form eines pneumatischen oder hydraulischen Druckes, worauf die Kolbenstange über einen eine Exzenterscheibe betätigenden Kolben festgebremst wird. Dabei kann es jedoch geschehen, dass durch den Bremsvorgang die Kolbenstange durch den Exzenter verdreht werden kann, was häufig unerwünscht ist. Ausserdem ist es bei dem bekannten _{A}rbeitszyiirrder nicht vorgesehen eine Wegmessung der Kolbenstange durchzuführen (DE-A-2515 566).

Es ist im übrigen bekannt, die Stellung der Kolbenstange durch einen Detektor 26 festzustellen, welcher mit einem an der Kolbenstange in deren Längserstreckung angeordneten Indikator zusammenwirkt. Der Ausgang des Detektors führt beispielsweise zu einem Steuerventil. Durch dessen Steuerung wird die Bewegung der Kolbenstange korrigiert (DE-A-2032 625). Bei dieser Anordnung ist eine mit der Innenwand des Zylinders zusammenwirkende Bremse im Kolben vorgesehen.

Es ist eine Aufgabe der Erfindung, einen Ar- beitszyiin_{d}er nach der Gattung des Anspruchs 1 rl.i schaffen, bei dem die Kolbenstange in einer bestimmten Position sehr schnell festgespannt werden kann, ohne dass dabei störende Kräfte auf dieselbe einwirken, z.B. eine Verdrehung, und bei dem ferner die Position der Kolbenstange jederzeit exakt festgestellt und über eine entsprechende Programmierung der Bremseinrichtung signalisiert werden kann.

Dies wird bei einem gattungsgemässen Arbeitszylinder durch die kennzeichnenden Merkmale des Anspruchs 1 erreicht.

Eine besonders exakte Führung der Kolbenstange und eine ebenfalls besonders gute Verdrehsicherung derselben, erhält man durch die Massnahme nach Anspruch 2.

### Zeicnnung

Ein Ausführungsbeispiel der Erfindung ist in der Zeichnung dargestellt und in der nachfolgenden Beschreibung näher erläutert. Es zeigen Figur 1 eine Seitenansicht eines Arbeitszylinders, teilweise im Schnitt, Figur 2 eine Draufsicht auf den Arbeitszylinder, Figur 3 einen Schnitt längs III-III nach Figur 2.

### Beschreibung des Ausführungsbeispiels

In den Figuren ist mit 10 ein Zylinderrohr bezeichnet, das beidseitig durch Deckel 11, 12 verschlossen ist und über welche das Zylinderrohr mit Hilfe von vier Spannschrauben 13 mit den Deckeln festgespannt wird. In den Deckeln 11 und 12 ist jeweils eine Öffnung 14,15 für das Zuführen bzw. Abführen des Druckmittels zum Betätigen des Kolbens bzw. der Kolbenstange ausgebildet.

Seitlich und parallel zum Zylinderrohr 10 verlaufend sind im Deckel 12 zwei durchgehende Bohrungen 16, 17 ausgebildet, in welchen Stangen 18, 18' gleitend geführt sind, die an ihrem dem Deckel 11 abgewandten Ende durch ein Joch 19 verbunden sind. Die Stange 18 ist kodiert, z.B. dadurch, dass in bestimmten Abständen Ringe 20 aus einem Werkstoff mit magnetischen Eigenschaften eingelegt sind, die sich wesentlich von den magnetischen Eigenschaften des Werkstoffs der Stange 18 unterscheiden. Es können aber auch gewindeartige Rillen vorgesehen sein, die mit einem ähnlichen Material gefüllt sind oder es kann auch ein Band aus magnetisiertem Werkstoff in die Stange 18 eingelassen sein.

Zum Abtasten der Position der Stange 18 und damit auch der Kolbenstange dient ein Sensor 21, der Teil einer auf dem Deckel 12 angeordneten Elektronik 22 ist. Mit Hilfe dieser Elektronik wird ein Steuerventil 23 betätigt, das über der Elektronik und auf dem Deckel sitzt und das zur Steuerung einer Bremseinrichtung 24 dient, die ebenfalls am Deckel 12 angeordnet ist.

Die Kolbenstange ist mit 25 bezeichnet. Auf ihr ist gleitend drehbar ein Exzenterring 26 gelagert, der gleichzeitig auch in einer Bohrung 27 des Deckels 12 gelagert ist. Der Exzenter 26 hat einen nach obenstehenden Bolzen 28, der in einen Schlitz 29 eines Kolbens 30 greift, der in einer Bohrung 31 der Bremseinrichtung gleitend geführt ist. Der Kolben 30 wird über eine Bohrung 32 und eine nicht dargestellte Leitung vom Ventil 23 her mit Druckmittel beaufschlagt. Entgegen der Druckmitteldruckkraft wirkt auf den Kolben 30 eine Druckfeder 34, die sich an einem Federwiderlager 35 abstützt, das in einem Seitenteil 36 der Bremseinrichtung untergebracht ist. Eine derartige Bremseinrichtung ist bekannt aus der DE-A-2515 566.

Wenn kein Druck in der Bohrung 31 ansteht, bringt die Druckfeder 34 den Kolben 30 in eine solche Position, dass der Bolzen 28 den Exzenter 26 so verdreht, dass er die Kolbenstange 25 festspannt.

Soll die Kolbenstange 25 in eine bestimmte Position fahren, so wird von der Elektronik das Ventil 23 derart angesteuert, dass Druckmittel über die Bohrung 32 in die Bohrung 31 strömt. Dadurch bewegt sich der Kolben 30 nach links, der Bolzen 28 wird entgegen dem Uhrzeigersinn derart verschwenkt, dass der Exzenterring 26 die Kolbenstange freigibt. Durch Beaufschlagung des Kolbens im Zylinderrohr verfährt nun der Kolben samt Kolbenstange. Hat diese eine bestimmte Position erreicht, die durch die Kodierung auf der Stange 18 gekennzeichnet ist, so gibt die Elektronik 22 ein Signal an das Ventil 23, das nun sofort den Druckmittelzufluss zur Bohrung 32 stoppt. Jetzt bringt die Druckfeder 34 die Bremseinrichtung wieder in Bremsstellung, die Kolbenstange wird sofort festgespannt. Durch entsprechende Kodierung und Ansteuerung über die Elektronik kann die Kolbenstange in jede beliebige Stellung gefahren und dort festgespannt werden.

Damit durch die auf die Kolbenstange 25 wirkende exzentrische Bewegung keine Verdrehung des Jochs 19 mit den Führungsstangen 18, 18' möglich ist, ist zwischen dem Joch 19 und der Kolbenstange 25 eine Ausgleichskupplung 39 vorgesehen. Diese besteht im wesentlichen aus einem zylindrischen Körper 40, der auf die Kolbenstange 25 mittels eines an ihrem Ende angeordneten Schraubenbolzen 41 und einer Mutter 42 aufgeschraubt ist. Der zylindrische Körper 40 weist einen Querschlitz 45 auf, in den eine Scheibe 43 eingesetzt ist mit einem zum Joch hin sich erstreckenden Bolzen 44, der mit dem Joch mittels einer in dieser angeordneten Schraube 46 verschraubt ist. Der zylindrische Körper 40 ist somit einerseits mit der Kolbenstange 25 fest verbunden, andererseits über die Scheibe 43 und den Bolzen 44 mit geringem axialem und radialem Spiel mit dem Joch 19.

## Patentansprüche

1. Arbeitszylinder mit einem in einem Zylinderrohr (10) geführten, druckbeaufschlagten Kolben mit Kolbenstange (25) und mit einer am Ende des Zylinderrohrs (10) in einem Anbau angeordneten Bremseinrichtung (24) für die Kolbenstange (25) gekennzeichnet durch die Kombination folgender Merkmale:
a) an einem am Zylinderrohr (10) angeordneten Gehäuseteil (12) ist mindestens eine parallel zum Zylinderrohr verlaufende Führungsstange (18, 18') gleitend gelagert, die mit der Kolbenstange (25) fest verbunden ist;
b) an der Führungsstange (18) ist eine in deren Längsrichtung verlaufende Kodiereinrichtung (20) beliebiger Art für einen elektrischen Wegsensor (21 ) für die Kolbenstangenstellung angeordnet;
c) die Führungsstange (18) ist über eine Ausgleichskupplung (39) mit geringem axialen und radialen Spiel mit der Kolbenstange (25) verbunden, um Bewegungseinflüsse der Bremseinrichtung (24) auf die Kolbenstange (25) von der Führungsstange (18,18') fernzuhalten.

2. Arbeitszylinder nach Anspruch 1, dadurch gekennzeichnet, dass am Zylinder bzw. an einem am Zylinder (10) angeordneten Gehäuseteil (11, 12) beidseits und parallel zum Zylinderrohr verlaufende Führungsstangen (18, 18') für die Kolbenstange (25) angeordnet sind, und dass beide Führungsstangen über ein Joch (19) verbunden sind und dieses selbst wiederum mit der Ausgleichskupplung (39).

3. Arbeitszylinder nach Anspruch 1 und/oder 2, dadurch gekennzeichnet, dass der Wegsensor (21) Teil einer elektronischen Steuerung (22) ist, die einem Steuerventil (23) zugeordnet ist, über welches Druckmittel zur Bremseinrichtung (24) gesteuert wird.

4. Arbeitszylinder nach Anspruch 2, dadurch gekennzeichnet, dass die Ausgleichskupplung (39) aus einem mit der Kolbenstange (25) verschraubten zylindrischen Körper besteht, in dem ein eine Scheibe (43) mit Bolzen (44) aufnehmender Querschlitz (42, 45) ausgebildet ist und dass die Scheibe samt Bolzen mit dem Joch (19) mittels einer Schraube (46) verschraubt ist.

## Revendications

1. Cylindre de travail avec un piston sollicité par la pression et guidé dans un tube de cylindre (10), avec une tige de piston (25) et avec un dispositif de freinage (24) pour la tige de piston (25), dispositif prévu dans un montage à l'extrémité du tube de cylindre (10), cylindre de travail caractérisé par la combinaison des caractéristiques suivantes:
a) sur une partie de boîtier (12) disposée sur le tube de cylindre (10), est montée, de façon à pouvoir glisser au moins une tige de guidage (18, 18') s'étendant parallèlement au tube de cylindre et qui est solidaire de la tige de piston (25)
b) sur la tige de guidage (18) est disposé un moyen de codage (20) d'un type quelconque, s'étendant en direction longitudinale de cette tige, et destiné à un détecteur électrique de course (21 ) pour la position de la tige de piston,
c) la tige de guidage (18) est reliée à la tige de piston (25) avec un jeu axial et radial réduit par l'intermédiaire d'un couplage de compensation (39), pour soustraire les tiges de guidage (18, 18') à l'influence du déplacement du dispositif de freinage (24) sur la tige de piston (25).

2. Cylindre de travail selon la revendication 1, caractérisé en ce que sur le cylindre, ou bien sur une partie de boîtier (11, 12) associée au cylindre (10, sont disposées des tiges de guidage (18, 18') pour la tige de piston (25), ces tiges s'étendant des deux côtés et parallèlement au tube de cylindre, et ces deux tiges de guidage étant reliées par une traverse (19) qui est ellemême reliée à l'accouplement de compensation (39).

3. Cylindre de travail selon la revendication 1 et/ou la revendication 2, caractérisé en ce que le détecteur de course (21 ) fait partie d'une commande électronique (22) à laquelle est associée une soupape de commande (23) par l'intermédiaire de laquelle est commandée l'alimentation en fluide sous pression pour le dispositif de freinage (24).

4. Cylindre de travail selon la revendication 2, caractérisé en ce que l'accouplement de compensation (39) est constitué d'une structure cylindrique vissée sur la tige de piston (25) et dans laquelle est ménagée une fente transversale (42, 45) recevant un disque (43) avec un goujon (44), ce disque étant vissé en même temps que le goujon sur la traverse (19) au moyen d'une vis (46).

## Claims

1. Working cylinder having a pressure-charged piston, which is guided in a cylinder tube (10) and has a piston rod (25), and having a brake device (24) for the piston rod (25), which brake device (24) is arranged at the end of the cylinder tube (10) in an attachment, characterized by the combination of the following features:
a) at least one guide rod (18,18') running parallel to the cylinder tube is mounted in sliding manner on a housing part (12) arranged on the cylinder tube (10), which guide rod (18, 18') is firmly connected to the piston rod (25);
b) a coding device (20) of any type for an electric displacement sensor (21) for the piston rod position is arranged on the guide rod (18), which coding device (20) runs in the longitudinal direction of the latter;
c) the guide rod (18) is connected with slight axial and radial play to the piston rod (25) via a compensating coupling (39) in order to keep the movement effects of the brake device (24) on the piston rod (25) away from the guide rod (18, 18').

2. Working cylinder according to Claim 1, characterized in that guide rods (18, 18') for the piston rod (25) are arranged on the cylinder or on a housing part (11, 12) arranged on the cylinder (10), which guide rods (18, 18') run on both sides and parallel to the cylinder tube, and that both guide rods are connected via a yoke (19) and the latter itself is in turn connected to the compensating coupling (39).

3. Working cylinder according to Claim 1 and/or 2, characterized in that the displacement sensor (21) is a part of an electronic control system (22) which is allocated to a control valve (23) via which a pressure medium is directed towards the brake device (24).

4. Working cylinder according to Claim 2, characterized in that the compensating coupling (39) consists of a cylindrical body which is screwed to the piston rod (25) and in which a transverse slot (42, 45) is made which accommodates a disc (43) having a pin (44), and that the disc, together with the pin, is screwed to the yoke (19) by means of a screw (46).
